# EUROPÄISCHE PATENTANMELDUNG

(11) **EP 3 819 544 A1**
(43) Veröffentlichungstag der Anmeldung: **12.05.2021**
(21) Anmeldenummer: 20202414.7
(22) Anmeldetag: 16.10.2020
(51) Int. Cl.: F24C 7/08, H01H 9/16, H01H 9/18

(54) **BEDIENEINHEIT FÜR EIN HAUSHALTSGERÄT, BEDIENBLENDE UND HAUSHALTSGERÄT**

(30) Priorität: 07.11.2019 DE 202019106200 U
(71) Anmelder: PAS Deutschland GmbH, 16816 Neuruppin (DE)
(72) Erfinder: Sdun, Herbert, 16816 Neuruppin (DE); Seikel, Michael, 16816 Neuruppin (DE)
(74) Vertreter: Witte, Weller & Partner Patentanwälte mbB

(57) **Zusammenfassung**

Bedieneinheit (12) für ein Haushaltsgerät mit einem Bedienfeld (14), einem ersten Träger (16) mit einer ersten Lichtschachtgruppe (20) mit mindestens einem ersten Lichtschacht (22) und einer zweiten Lichtschachtgruppe (24) mit mindestens einem zweiten Lichtschacht (26), einem zweiten Träger (18) mit einer ersten Lichtquellengruppe (28) mit mindestens einer ersten Lichtquelle (30) und einer zweiten Lichtquellengruppe (32) mit mindestens einer zweiten Lichtquelle (34), und mit einer Steuereinrichtung (36), die mit dem Bedienfeld (14), der ersten Lichtquellengruppe (28) und der zweiten Lichtquellengruppe (32) gekoppelt ist, wobei die Anordnung des ersten Trägers (16) zum zweiten Träger (18) derart ausgebildet ist, dass die erste Lichtquellengruppe (28) Licht in die erste Lichtschachtgruppe (20) strahlt und die zweite Lichtquellengruppe (32) Licht in die zweite Lichtschachtgruppe (24) strahlt, wobei die Steuereinrichtung (36) dafür ausgebildet ist, bei einer ersten Betätigung des Bedienfelds (14) einen ersten Anzeigezustand zu bewirken und bei einer zweiten Betätigung des Bedienfelds (14) einen zweiten Anzeigezustand zu bewirken, der sich vom ersten Anzeigezustand unterscheidet. Ferner werden eine Bedienblendeneinheit (10) und ein Haushaltsgerät offenbart.

## Beschreibung

Bei der Bedienung von Haushaltsgeräten bestehen heute widerstreitende Ziele darin, dass die Haushaltsgeräte einerseits über eine Vielzahl von Funktionen verfügen sollen, diese Funktionen aber andererseits für einen Benutzer intuitiv auszuwählen sein sollen. So verfügen Haushaltsgeräte heute oftmals über eine Vielzahl von Tasten und Reglern oder Funktionen werden in Untermenüs einer Bedienoberfläche angeordnet. Beide Lösungen sind nicht optimal, auch, in unterschiedlicher Ausprägung, im Hinblick auf die Herstellungskosten.

Es ist daher eine Aufgabe der vorliegenden Erfindung eine verbesserte Bedieneinheit für ein Haushaltsgerät, sowie eine entsprechende Bedienblende und ein entsprechendes Haushaltsgerät aufzuzeigen. Dabei sollen insbesondere die widerstreitenden Ziele zusammengeführt werden, ohne dabei einen verträglichen Rahmen für die Herstellungskosten zu verlassen.

Nach einem Aspekt wird die Aufgabe gelöst durch eine Bedieneinheit für ein Haushaltsgerät mit einem Bedienfeld, einem ersten Träger mit einer ersten Lichtschachtgruppe mit mindestens einem ersten Lichtschacht und einer zweiten Lichtschachtgruppe mit mindestens einem zweiten Lichtschacht, einem zweiten Träger mit einer ersten Lichtquellengruppe mit mindestens einer ersten Lichtquelle und einer zweiten Lichtquellengruppe mit mindestens einer zweiten Lichtquelle, und mit einer Steuereinrichtung, die mit dem Bedienfeld, der ersten Lichtquellengruppe und der zweiten Lichtquellengruppe gekoppelt ist, wobei die Anordnung des ersten Trägers zum zweiten Träger derart ausgebildet ist, dass die erste Lichtquellengruppe Licht in die erste Lichtschachtgruppe strahlt und die zweite Lichtquellengruppe Licht in die zweite Lichtschachtgruppe strahlt, wobei die Steuereinrichtung dafür ausgebildet ist, bei einer ersten Betätigung des Bedienfelds einen ersten Anzeigezustand zu bewirken und bei einer zweiten Betätigung des Bedienfelds einen zweiten Anzeigezustand zu bewirken, wobei im ersten Anzeigezustand die erste Lichtquellengruppe und/oder die zweite Lichtquellengruppe aktiv ist, im zweiten Anzeigezustand die erste Lichtquellengruppe und/oder die zweite Lichtquellengruppe aktiv ist, und sich der erste Anzeigezustand vom zweiten Anzeigezustand unterscheidet.

Eine Besonderheit dieser Bedieneinheit liegt darin, dass über ein Bedienfeld, insbesondere genau ein Bedienfeld, zwei Anzeigezustände geschaltet werden können, die bei einem Haushaltsgerät dann mit einem ersten Betriebszustand des Haushaltsgeräts bzw. einem zweiten Betriebszustand des Haushaltsgeräts verknüpft sind. Es ist also ausreichend, dass das Bedienfeld eine Berührung des Bedienfelds oder eine Annäherung an das Bedienfeld erkennt, unabhängig von der Position. Es muss weder eine räumliche Auflösung stattfinden noch eine Unterscheidung zwischen zwei verschiedenen Berührungspositionen oder Annäherungspositionen. Das Bedienfeld kann daher sehr einfach ausgestaltet werden.

Zudem können durch die Verwendung der Lichtschächte an nahezu derselben Stelle verschiedene Symbole dargestellt werden. Der Benutzer hat daher genau eine Stelle, an der die Bedienung stattfindet, an der aber trotzdem verschiedene Funktionen aktiviert werden können. Beispielsweise kann der erste Anzeigezustand die Darstellung eines Aktivitätssymbols sein und der zweite Anzeigezustand die Darstellung einer Einschalttaste. Drückt der Benutzer auf das Bedienfeld, aktiviert er den ersten Anzeigezustand. Er sieht nun, dass eine Aktivität stattfindet. Drückt der Benutzer erneute auf das Bedienfeld, aktiviert er den zweiten Anzeigezustand. Er sieht nun, dass die Aktivität nicht mehr stattfindet und dass er nun durch ein erneutes Drücken wieder den Aktivitätszustand bewirken könnte. Dies vereinfacht die Bedienung und ist intuitiv. Die Lichtquellen sind bevorzugt als LEDs realisiert, so dass eine kostengünstige Herstellung ermöglicht wird. Die Lichtschächte sind auch preisgünstig zu realisieren und vermitteln einen hochwertigen Eindruck. Das Bedienfeld ist bevorzugt berührungsempfindlich, zum Beispiel nach dem kapazitiven Wirkprinzip, oder ist optisch empfindlich nach dem Sender-Empfänger Prinzip.

Bei einer bevorzugten Ausgestaltung ist im ersten Anzeigezustand die erste Lichtquellengruppe aktiv und die zweite Lichtquellengruppe inaktiv und/oder ist im zweiten Anzeigezustand die erste Lichtquellengruppe inaktiv und die zweite Lichtquellengruppe aktiv.

Diese Ausgestaltung ermöglicht ein wechselseitiges Aktivieren der Lichtquellengruppen.

Bei einer weiteren bevorzugten Ausgestaltung sind, aus einer Blickrichtung senkrecht auf das Bedienfeld, die erste Lichtschachtgruppe und die zweite Lichtschachtgruppe hinter einem transparenten Teil des Bedienfelds angeordnet.

Diese Ausgestaltung bietet eine kompakte Anordnung. Dabei sind unter dem Begriff "transparent" auch Abstufungen wie z.B. semi-transparent oder durchsichtig, ggf. auch als freier Luftraum, zu verstehen.

Bei einer weiteren bevorzugten Ausgestaltung weist die erste Lichtschachtgruppe an ihrer dem Bedienfeld zugewandten Seite eine symbolförmige Lichtaustrittsfläche auf.

Diese Ausgestaltung ermöglicht es, Symbole an oder auf dem Bedienfeld darzustellen.

Bei einer weiteren bevorzugten Ausgestaltung weist die zweite Lichtschachtgruppe an seiner dem Bedienfeld zugewandten Seite eine teilkreisförmige Lichtaustrittsfläche auf, die die symbolförmige Lichtaustrittsfläche teilweise umschließt.

Diese Ausgestaltung ermöglicht es auf engstem Raum zwei verschiedene Symbole darzustellen.

Bei einer weiteren bevorzugten Ausgestaltung ist die Steuereinrichtung dafür ausgebildet, bei einer dritten Betätigung des Bedienfelds einen dritten Anzeigezustand zu bewirken, bei dem die erste Lichtquellengruppe und die zweite Lichtquellengruppe aktiv sind.

Diese Ausgestaltung ermöglicht einen dritten Anzeigezustand.

Bei einer weiteren bevorzugten Ausgestaltung ist die Steuereinrichtung dafür ausgebildet ist, bei einer vierten Betätigung des Bedienfelds einen vierten Anzeigezustand zu bewirken, bei dem die erste Lichtquellengruppe und die zweite Lichtquellengruppe inaktiv sind.

Diese Ausgestaltung ermöglicht einen vierten Anzeigezustand.

Bei einer weiteren bevorzugten Ausgestaltung sind, aus einer Blickrichtung senkrecht auf das Bedienfeld, die erste Lichtschachtgruppe und die zweite Lichtschachtgruppe vor der ersten Lichtquellengruppe und der zweiten Lichtquellengruppe angeordnet.

Diese Ausgestaltung ermöglicht eine gute Lichteinstrahlung in die Lichtschachtgruppen

Bei einer weiteren bevorzugten Ausgestaltung ist, aus einer Blickrichtung senkrecht auf das Bedienfeld, ein Sichtfenster vor dem Bedienfeld angeordnet.

Diese Ausgestaltung ermöglicht eine gute praktische Bedienbarkeit im Alltag.

Bei einer weiteren bevorzugten Ausgestaltung ist das Sichtfenster an einer Bedienblende angeordnet.

Diese Ausgestaltung ermöglicht eine integrierte Lösung.

Bei einer weiteren bevorzugten Ausgestaltung sind die erste Lichtquellengruppe und die erste Lichtschachtgruppe derart angeordnet, dass die erste Lichtquellengruppe nur in die erste Lichtschachtgruppe strahlt, und/oder dass die zweite Lichtquellengruppe nur in die zweite Lichtschachtgruppe strahlt.

Diese Ausgestaltung ermöglicht eine klare Trennung zwischen den beiden Lichtabgaben der beiden Lichtquellengruppen.

Bei einer weiteren bevorzugten Ausgestaltung weist der erste Träger eine dritte Lichtschachtgruppe mit mindestens einem dritten Lichtschacht auf und weist der zweite Träger eine dritte Lichtquellengruppe mit mindestens einer dritten Lichtquelle auf.

Diese Ausgestaltung ermöglicht weitere Möglichkeiten bei der Gestaltung.

Bei einer weiteren bevorzugten Ausgestaltung ummantelt die dritte Lichtschachtgruppe die erste Lichtschachtgruppe und die zweite Lichtschachtgruppe.

Diese Ausgestaltung ermöglicht es auf engstem Raum drei verschiedene Symbole darzustellen.

Nach einem weiteren Aspekt wird die Aufgabe gelöst durch eine Bedienblende, die eine Blendenöffnung und eine zuvor beschriebene Bedieneinheit aufweist, wobei, aus einer Blickrichtung senkrecht auf die Blendenöffnung, das Bedienfeld, der erste Träger und der zweite Träger hintereinander hinter der Blendenöffnung angeordnet sind.

Nach einem weiteren Aspekt wird die Aufgabe gelöst durch ein Haushaltsgerät mit einer zuvor beschriebenen Bedieneinheit oder mit einer zuvor beschriebenen Bedienblende, wobei der erste Anzeigezustand mit einem ersten Betriebszustand des Haushaltsgeräts verknüpft ist und der zweite Anzeigezustand mit einem zweiten Betriebszustand des Haushaltsgeräts verknüpft ist.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Ein Ausführungsbeispiel der Erfindung ist in den Zeichnungen dargestellt und wird in der nachfolgenden Beschreibung näher erläutert. Es zeigen:
- Fig. 1: zeigt eine erste Ausführungsform einer Bedienblendeneinheit mit einer ersten Ausführungsform einer Bedieneinheit in einer Explosionsansicht;
- Fig. 2: zeigt die Vorderseite des ersten Trägers gemäß der ersten Ausführungsform in der Draufsicht;
- Fig. 3: zeigt die Rückseite des ersten Trägers gemäß der ersten Ausführungsform in einer perspektivischen Ansicht; und
- Fig. 4: zeigt die Vorderseite des ersten Trägers gemäß der ersten Ausführungsform in der Draufsicht, wobei der zweite Träger im Hintergrund gezeigt ist.

In der Zusammenschau der Fig. 1 bis Fig. 4 wird nun nachfolgend eine erste Ausführungsform einer Bedienblendeneinheit 10 mit einer ersten Ausführungsform einer Bedieneinheit 12 gezeigt.

Die Bedieneinheit 12 ist für ein Haushaltsgerät ausgebildet. Die Bedieneinheit 12 weist ein berührungsempfindliches Bedienfeld 14 auf, welches auf kapazitive Veränderungen reagiert. Eine solche Veränderung entsteht durch eine Berührung, kann aber bei entsprechender Auslegung auf durch eine Annäherung entstehen

Die Bedieneinheit 12 weist ferner einen ersten Träger 16 und einen zweiten Träger 18 auf. Der erste Träger 16 hat eine erste Lichtschachtgruppe 20 mit mindestens einem ersten Lichtschacht 22 und eine zweite Lichtschachtgruppe 24 mit mindestens einem zweiten Lichtschacht 26, 26'.

Der zweite Träger 18 hat eine erste Lichtquellengruppe 28 mit mindestens einer ersten Lichtquelle 30, 30' (und weitere) und eine zweiten Lichtquellengruppe 32 mit mindestens einer zweiten Lichtquelle 34, 34' (und weitere).

Die Bedieneinheit 12 hat zudem eine Steuereinrichtung 36, die mit dem Bedienfeld 14, der ersten Lichtquellengruppe 28 und der zweiten Lichtquellengruppe 32 gekoppelt ist. Die Anordnung des ersten Trägers 16 zum zweiten Träger 18 ist derart ausgebildet, siehe insbesondere Fig. 4, dass die erste Lichtquellengruppe 28 Licht in die erste Lichtschachtgruppe 20 strahlt und die zweite Lichtquellengruppe 32 Licht in die zweite Lichtschachtgruppe 24 strahlt.

Die Steuereinrichtung 36 ist dafür ausgebildet, bei einer ersten Betätigung des Bedienfelds 14 einen ersten Anzeigezustand zu bewirken und bei einer zweiten Betätigung des Bedienfelds 14 einen zweiten Anzeigezustand zu bewirken, wobei im ersten Anzeigezustand die erste Lichtquellengruppe 28 aktiv ist und im zweiten Anzeigezustand die zweite Lichtquellengruppe aktiv ist. Somit unterscheidet sich der erste Anzeigezustand vom zweiten Anzeigezustand.

Aus einer Blickrichtung B senkrecht auf das Bedienfeld 14, sind die erste Lichtschachtgruppe 20 und die zweite Lichtschachtgruppe 24 hinter einem transparenten Teil des Bedienfelds 14 angeordnet sind. Aus einer Blickrichtung B senkrecht auf das Bedienfeld 14, sind die erste Lichtschachtgruppe 20 und die zweite Lichtschachtgruppe 24 vor der ersten Lichtquellengruppe 28 und der zweiten Lichtquellengruppe 32 angeordnet.

Aus einer Blickrichtung B senkrecht auf das Bedienfeld 14, ist ein Sichtfenster 44 vor dem Bedienfeld 14 angeordnet. Das Sichtfenster 44 ist an einer Bedienblende 46 mit einer Blendenöffnung 48 angeordnet. Aus einer Blickrichtung B senkrecht auf die Blendenöffnung 48, sind das Bedienfeld 14, der erste Träger 16 und der zweite Träger 18 hintereinander hinter der Blendenöffnung 48 angeordnet.

Die erste Lichtschachtgruppe 20 weist an ihrer dem Bedienfeld 14 zugewandten Seite 38 eine symbolförmige Lichtaustrittsfläche 40 auf. Die zweite Lichtschachtgruppe 24 weist an ihrer dem Bedienfeld 14 zugewandten Seite 38 eine teilkreisförmige Lichtaustrittsfläche 42 aufweist, die die symbolförmige Lichtaustrittsfläche 40 teilweise umschließt.

Der erste Träger 16 weist eine dritte Lichtschachtgruppe 50 mit mindestens einem dritten Lichtschacht 52, 52' (und weitere) auf und der zweite Träger 18 weist eine dritte Lichtquellengruppe 54 mit mindestens einer dritten Lichtquelle 56, 56' (und weitere) auf. Die dritte Lichtschachtgruppe 50 die erste Lichtschachtgruppe 20 und die zweite Lichtschachtgruppe 24 ummantelt.

## Patentansprüche

1. Bedieneinheit (12) für ein Haushaltsgerät mit einem Bedienfeld (14), einem ersten Träger (16) mit einer ersten Lichtschachtgruppe (20) mit mindestens einem ersten Lichtschacht (22) und einer zweiten Lichtschachtgruppe (24) mit mindestens einem zweiten Lichtschacht (26), einem zweiten Träger (18) mit einer ersten Lichtquellengruppe (28) mit mindestens einer ersten Lichtquelle (30) und einer zweiten Lichtquellengruppe (32) mit mindestens einer zweiten Lichtquelle (34), und mit einer Steuereinrichtung (36), die mit dem Bedienfeld (14), der ersten Lichtquellengruppe (28) und der zweiten Lichtquellengruppe (32) gekoppelt ist, wobei die Anordnung des ersten Trägers (16) zum zweiten Träger (18) derart ausgebildet ist, dass die erste Lichtquellengruppe (28) Licht in die erste Lichtschachtgruppe (20) strahlt und die zweite Lichtquellengruppe (32) Licht in die zweite Lichtschachtgruppe (24) strahlt, wobei die Steuereinrichtung (36) dafür ausgebildet ist, bei einer ersten Betätigung des Bedienfelds (14) einen ersten Anzeigezustand zu bewirken und bei einer zweiten Betätigung des Bedienfelds (14) einen zweiten Anzeigezustand zu bewirken, wobei im ersten Anzeigezustand die erste Lichtquellengruppe (28) und/oder die zweite Lichtquellengruppe (32) aktiv ist, im zweiten Anzeigezustand die erste Lichtquellengruppe (28) und/oder die zweite Lichtquellengruppe (32) aktiv ist, und sich der erste Anzeigezustand vom zweiten Anzeigezustand unterscheidet.

2. Bedieneinheit (12) nach Anspruch 1, wobei im ersten Anzeigezustand die erste Lichtquellengruppe (28) aktiv ist und die zweite Lichtquellengruppe (32) inaktiv ist und/oder im zweiten Anzeigezustand die erste Lichtquellengruppe (28) inaktiv ist und die zweite Lichtquellengruppe (32) aktiv ist.

3. Bedieneinheit (12) nach einem der vorhergehenden Ansprüche, wobei, aus einer Blickrichtung senkrecht auf das Bedienfeld (14), die erste Lichtschachtgruppe (20) und die zweite Lichtschachtgruppe (24) hinter einem transparenten Teil des Bedienfelds (14) angeordnet sind.

4. Bedieneinheit (12) nach einem der vorhergehenden Ansprüche, wobei die erste Lichtschachtgruppe (20) an seiner dem Bedienfeld (14) zugewandten Seite eine symbolförmige Lichtaustrittsfläche (40) aufweist.

5. Bedieneinheit (12) nach Anspruch 4, wobei die zweite Lichtschachtgruppe (24) an ihrer dem Bedienfeld (14) zugewandten Seite eine teilkreisförmige Lichtaustrittsfläche (42) aufweist, die die symbolförmige Lichtaustrittsfläche (40) teilweise umschließt.

6. Bedieneinheit (12) nach einem der vorhergehenden Ansprüche, wobei die Steuereinrichtung (36) dafür ausgebildet ist, bei einer dritten Betätigung des Bedienfelds (14) einen dritten Anzeigezustand zu bewirken, bei dem die erste Lichtquellengruppe (28) und die zweite Lichtquellengruppe (32) aktiv sind.

7. Bedieneinheit (12) nach einem der vorhergehenden Ansprüche, wobei die Steuereinrichtung (36) dafür ausgebildet ist, bei einer vierten Betätigung des Bedienfelds (14) einen vierten Anzeigezustand zu bewirken, bei dem die erste Lichtquellengruppe (28) und die zweite Lichtquellengruppe (32) inaktiv sind.

8. Bedieneinheit (12) nach einem der vorhergehenden Ansprüche, wobei, aus einer Blickrichtung senkrecht auf das Bedienfeld (14), die erste Lichtschachtgruppe (20) und die zweite Lichtschachtgruppe (24) vor der ersten Lichtquellengruppe (28) und der zweiten Lichtquellengruppe (32) angeordnet sind.

9. Bedieneinheit (12) nach einem der vorhergehenden Ansprüche, wobei, aus einer Blickrichtung senkrecht auf das Bedienfeld (14), ein Sichtfenster (44) vor dem Bedienfeld (14) angeordnet ist.

10. Bedieneinheit (12) nach Anspruch 4, wobei das Sichtfenster (44) an einer Bedienblende (46) angeordnet ist.

11. Bedieneinheit (12) nach einem der vorhergehenden Ansprüche, wobei erste Lichtquellengruppe (28) und die erste Lichtschachtgruppe (20) derart angeordnet sind, dass die erste Lichtquellengruppe (28) nur in die erste Lichtschachtgruppe (20) strahlt, und/oder dass die zweite Lichtquellengruppe (32) nur in die zweite Lichtschachtgruppe (24) strahlt.

12. Bedieneinheit (12) nach einem der vorhergehenden Ansprüche, wobei der erste Träger (16) eine dritte Lichtschachtgruppe (50) mit mindestens einem dritten Lichtschacht (52) aufweist und der zweite Träger (18) eine dritte Lichtquellengruppe (54) mit mindestens einer dritten Lichtquelle (56) aufweist.

13. Bedieneinheit (12) nach einem der vorhergehenden Ansprüche, wobei die dritte Lichtschachtgruppe (50) die erste Lichtschachtgruppe (20) und die zweite Lichtschachtgruppe (24) ummantelt.

14. Bedienblendeneinheit (10), die eine Bedienblende (46) mit einer Blendenöffnung (48) und eine Bedieneinheit (12) nach einem der vorhergehenden Ansprüche aufweist, wobei, aus einer Blickrichtung senkrecht auf die Blendenöffnung (48), das Bedienfeld (14), der erste Träger (16) und der zweite Träger (18) hintereinander hinter der Blendenöffnung (48) angeordnet sind.

15. Haushaltsgerät mit einer Bedieneinheit (12) nach einem der vorhergehenden Ansprüche oder mit einer Bedienblendeneinheit (10) nach Anspruch 14, wobei der erste Anzeigezustand mit einem ersten Betriebszustand des Haushaltsgeräts verknüpft ist und der zweite Anzeigezustand mit einem zweiten Betriebszustand des Haushaltsgeräts verknüpft ist.
